# EUROPÄISCHE PATENTANMELDUNG

(11) **EP 0 296 454 A1**
(43) Veröffentlichungstag der Anmeldung: **28.12.1988**
(21) Anmeldenummer: 88109428.8
(22) Anmeldetag: 14.06.1988
(51) Int. Cl.: A47B 45/00

(54) **Möbelkorpus**

(30) Priorität: 19.06.1987 DE 3720292
(71) Anmelder: Horn, Hans Dieter, D-7062 Rudersberg (DE); Hebbel, Dierk, D-7151 Allmersbach/i.T. (DE)
(72) Erfinder: Horn, Hans Dieter, D-7062 Rudersberg (DE); Hebbel, Dierk, D-7151 Allmersbach/i.T. (DE)
(74) Vertreter: KOHLER SCHMID + PARTNER

(57) **Zusammenfassung**

Die Erfindung bezieht sich auf einen Möbelkorpus, insbesondere für Gerätetische. Sie besteht darin, daß er dadurch in seiner Breite und Tiefe verstellbar ist, daß er mindestens drei Eckstücke (1) aufweist, deren waagrechter Querschnitt winklig zueinander verlaufende Schenkel (2,3) aufweist, und daß zwei einander zugewandte Schenkel (2,3) benachbarter Eckstücke (1,1′) in mehreren Stellungen, die verschiedenen Abständen der Eckkanten der Eckstücke entsprechen, lösbar miteinander verbunden sind.

## Beschreibung

Die Erfindung bezieht sich auf einen Möbelkorpus, insbesondere für Gerätetische.

Bei einem Tisch, auf dem beispielsweise in einem Büro ein EDV-Drucker oder ein anderes Gerät angeordnet werden soll, besteht oftmals das Bedürfnis, die Tischfläche der Boden fläche des Gerätes anzupassen, und zwar nicht nur bei der Aufstellung des Tisches, sondern auch später, wenn eine größere oder aber eine kleinere Tischfläche oder Stellfläche des Möbels benötigt wird. Zwar sind im Wohnbereich oder in Konferenzzimmern Auszieh-Tische bekannt, bei denen sich jedoch nur eine Dimension der Tischfläche verändern läßt.

Zwar ist aus der US-PS 3,087,767 ein variabler Möbelkorpus bekannt. Bei diesem wird die Veränderung seiner Form jedoch durch klappbare Teile erzielt, sodaß eine Veränderung in kleinen Stufen oder stufenlos nicht möglich ist.

Der Erfindung liegt die Aufgabe zugrunde, einen Möbelkorpus zu entwickeln, dessen Grundfläche sowohl in seiner Breite als auch in seiner Tiefe unabhängig voneinander verstellbar ist.

Diese Aufgabe wird gemäß der Erfindung dadurch gelöst, daß der Möbelkorpus mindestens drei Eckstücke aufweist, deren waagrechter Querschnitt winklig zueinander verlaufende Schenkel aufweist, und daß zwei einander zugewandte Schenkel benachbarter Eckstücke in mehreren Stellungen, die verschiedenen Abständen der Eckkanten der Eckstücke entsprechen, lösbar miteinander verbindbar sind.

Der besondere Vorteil der Erfindung liegt darin, daß der ganze Möbelkorpus im wesentlichen aus Eckstücken besteht, die in gewünschten Abständen zueinander befestigt werden. Dadurch ist einerseits beim Lieferanten die Lagerhaltung sehr vereinfacht, er kann einen Möbelkorpus einer geforderten Breite und Tiefe aus den gleichen Eckstücken zusammensetzen. Andererseits kann der Benutzer des Möbels die Breite und die Tiefe des Möbles verändern. Ein derartiger Möbelkorpus eignet sich besonders für Tische. Zwar ist es möglich, auf verschieden groß eingestellte Möbelkorpus dieser verschiedenen Größe entsprechend große Möbelplatten aufzulegen und zu befestigen, bei einer Ausführungsform der Erfindung weisen jedoch mindestens zwei Eckstücke, gegebenenfalls auch alle Eckstücke eine in Tischhöhe waagrecht verlaufende Platte auf. Bei Ausführungsformen der Erfindung können die Tischplatten in der kleinsten Größe des Möbelkorpus eine geschlossene Tischfläche bilden, wogegen bei mehr oder weniger auseinander gezogenen Eckstücken keine geschlossene Tischfläche mehr vorhanden ist. Dies ist jedoch bei Verwendung des Korpus für einen Gerätetisch nicht nachteilig, weil Geräte im allgemeinen im Bereich der ecken ihrer Bodenplatte beispielsweise durch Gummipuffer gebildete Füße tragen, sodaß es nicht stört, wenn außerhalb der Auflage der Gerätefüße die Tischfläche nicht geschlossen ist. Im Gegenteil, durch Lücken in der Tischfläche kann beispielsweise von einem in den Korpus aufbewahrten Papiervorrat Tabellierpapier zu dem auf dem Korpus aufgestallten Gerät zugeführt werden oder wird die Tischplatte durch eine die Öffnung verschließende Platte ergänzt.

Der erfindungsgemäße Möbelkorpus kann vier Eckstücke aufweisen, deren Schenkel jeweils rechtwinklig zueinander verlaufen. Der Korpus kann aber auch einen dreieckigen Grundriß mit drei Eckstücken oder aber einen mehreckigen Grundriß, beispielsweise sechseckigen Grundriß mit sechs Eckstücken aufweisen.

Eine starre Verbindung einander zugewandter Schenkel benachbarter Eckstücke kann auf verschiedene Weise erfolgen. Beispielsweise können sich diese Schenkel überlappen, sie werden dann unmittelbar miteinander verbunden, beispielsweise durch Schraubverbindungen, die eine Befestigung in mehreren verschiedenen Abständen der Eckkanen der Eckstücke voneinander erlauben. Dabei kann der Abstand stufenlos einstellbar sein, beispielsweise kann in einem einfachsten Fall an einem Schenkel ein Bolzen befestigt sein, der durch einen waagrechten Schlitz des anderen Schenkels hindurchtritt, wobei die Verschiebemöglichkeit durch eine auf den Bolzen aufgeschraubte Klemmutter aufgehoben wird. Die Einstellung des Abstandes zwischen den Eckkanten zweier Eckstücke kann stufenlos vorgesehen sein, sie kann aber auch in Stufen erfolgen, beispielsweise wenn an den einander zugekehrten Flächen der sich überlappenden Schenkel Vorsprünge vorgesehen sind, die in den Vorspüngen entsprechende Vertiefungen des anderen Schenkels eingreifen.

Bei einer anderen Ausführungsform der Erfindung ist die starre Verbindung zweier Eckstücke dadurch verwirklicht, daß die beiden einander zugewandten Schenkel zweier benachbarter Eckstücke sich nicht überlappen, sondern in einer Ebene liegen, beide Schenkel jedoch in verschiedenen Abständen zwischen ihren Enden in einem gemeinsamen Verbindungsteil befestigbar sind. Dieses Verbindungsteil kann entweder an der Außenfläche oder aber an der Innenfläche des Korpus angeordnet sein und beispielsweise aus einer Platte bestehen, die sich über die Höhe des Korpus oder über die Höhe der Eckstücke erstreckt. Das Verbindungsteil kann aber auch aus mehreren parallel zueinander verlaufenden Leisten bestehen.

Auch diese Ausführungsform der Erfindung kann so ausgebildet sein, daß sich Breite und Tiefe des Korpus stufenlos oder aber nur in einzelnen Stufen einstellen lassen.

Der erfindungsgemäße Möbelkorpus eignet sich nicht nur als Untergestell beziehungsweise Tisch für Geräte, sondern auch für andere Anwendungsfälle, in denen eine variable Stell- oder Tischfläche gefragt ist. Bei Ausführungsformen der Erfindung weisen die Schenkel Aussparungen auf, durch die hindurch das Innere des Korpus zugänglich ist. Dadurch erweitert sich der Anwendungsbereich des Möbelkorpus erheblich. Der erfindungsgemäße Möbelkorpus eignet sich dann nicht nur als Tisch, sondern Kann auch die Grundkonstruktion für andere Möbel bilden. Insbesondere für diese Anwendungsfälle können die Eckstücke Bodenplatten oder aber mehrere in ihrer Höhe unterschiedliche Platten aufweisen oder zumindest Vorrichtungen aufweisen, in denen Fachböden oder dergleichen befestigt werden können.

Weitere Merkmale der Erfindung ergeben sich aus der folgenden Beschreibung einer Ausführungsform der Erfindung in Verbindung mit den Ansprüchen und der Zeichnung. Die einzelnen Merkmale können je für sich oder zu mehreren bei einer Ausführungsform der Erfindung verwirklicht sein.

Es zeigen
Fig. 1 eine schaubildliche Darstellung einer Ausführungsform der Erfindung mit im Abstand gezeichneten seitlichen Platten 4 und 7.
Fig. 2 zeigt in größerem Maßstab einen senkrechten Schnitt nach der Linie II-II der Fig. 1;
Fig. 3a einen waagrechten Schnitt durch eine Ausführungsform des erfindungsgemäßen Korpus in einer Lage der Eckstücke und der Platten, die der kleinsten Tischfläche entspricht,
Fig. 3b diese Teile in einer Stellung, die einer größeren Fläche entspricht;
Fig. 4 eine Draufsicht, teilweise geschnitten durch eine andere Ausführungsform des erfindungsgemäßen Korpus;
Fig. 5 eine Seitenansicht der Ausführungsform nach Fig. 4;
Fig. 6 eine Draufsicht auf die Ausführungsform nach Fig. 4 bei kleinstmöglichem Grundriß des Korpus.
Fig. 7 eine der Fig. 2 entsprechende Darstellung einer dritten Ausführungsform;
Fig. 8a und 8b eine den Figuren 3a und 3b entsprechende Darstellung der dritten Ausführungsform.

Bei der in den Figuren 1 bis 3 beschriebenen Ausführungsformen der Erfindung weist der Möbelkorpus vier aufrecht stehende sich über seine ganze Höhe erstreckende Eckstücke 1 auf, deren waagrechter Querschnitt zwei rechtwinklig zueinander verlaufende Schenkel 2 und 3 aufweist. Zwei benachbarte Eckstücke 1 und 1′ sind an jeder Seite des Korpus außen durch senkrecht verlaufende Platten 4, 5, 6, and 7 miteinander so verbunden, daß die Eckstücke 1 waagrecht in den Platten 4 bis 7 geführt und feststellbar sind. An dem unteren Ende der Eckstücke 1 sind höhenverstellbare Beine 8 des Korpus befestigt, die sich mit Rollen 9 am Boden abstützen. An ihrem oberen Ende weisen die Eckstücke 1 Platten 10 auf, die die Tischfläche des Korpus bilden.

Figur 2 zeigt einen senkrechten Schnitt durch eine Ausführungsform der Führung zwischen den Eckstücken 1 und den Platten 4 bis 7. Bei dieser Ausführungsform sind in den Platten waagrecht verlaufende Nuten 11 ausgespart, in denen eine U-förmige Schiene 17 befestigt ist, in der Gleitsteine 12 verschiebbar gelagert sind. Die Schenkel des U-förmigen Querschnitts der Schiene 17 sind an ihren Enden so abgebogen, daß diese abgebogenen Teile 16 nur einen Spalt 18 zum Durchtritt eines Bolzens 13 freilassen, aber den Austritt der Gleitsteine 12 aus der Schiene 17 verhindern, in denen diese verschiebbar geführt sind. Der in den Gleitsteinen 12 befestigte Bolzen 13 tritt durch Bohrungen 14 in den Schenkeln der Eckstücke 1 hindurch und trägt auf der Innenseite der Eckstücke 1 eine Flügelmutter 15. Beim Anziehen der Flügelmuttern 15 wird der Gleitstein 12 an die hinterschneidenden Teile 16 der Schiene 17 und der Schenkel des Eckstücks 1 gegen die Platte 4 gepresst.

Bei der in Fig. 3a dargestellten, der kleinsten Tischfläche entsprechenden Verschiebestellung berühren sich die Stirnflächen der in einer Ebene verlaufenden Schenkel 2, 3, zweier einander benachbarter Eckstücke 1, 1′ oder begrenzen eine nur schmale senkrechte Fuge. Die Flügelmuttern 15 sind festgezogen, so daß die Platten 4 bis 7 fest mit den Eckstücken 1 verbunden sind und daher der Korpus starr zusammengefügt ist.

Bei der in Fig. 3b gezeigten Stellung sind die Eckstücke 1 in den Platten 4 bis 7 nach außen verschoben und wiederum durch Festziehen der Flügelmuttern 15 mit den Platten 4 bis 7 fest verbunden. In den Platten 4 bis 7 können zwei oder auch mehr waagrechte Nuten 11 vorhanden sein, in denen die Eckstücke 1 verschieb- und feststellbar geführt sind.

In Fig. 1 ist eine Stellung der Teile gezeichnet, in der die Breite des Korpus das kleinstmögliche Maß aufweist, die Tiefe des Korpus jedoch größer ist als dem kleinsten Maß entspricht. Die von vorne nach hinten verlaufende Fuge 19 zwischen den in der Tischfläche vorgesehenen Platten 10 hat daher ihre kleinstmöglichste Breite, wogegen die sich in der Mitte der Tischfläche befindliche, parallel zur Vorderkante des Korpus verlaufende Fuge 20 zwischen den Platten 10 und auch die senkrechte Fuge 21 zwischen den einander zugekehrten Stirnflächen der Schenkel der Eckstücke 1, 1′ wesentlich breiter ist. Da auf die Tischfläche aufgestellte Geräte ihre normalerweise durch elastische Puffer gebildeten Füße an den Ecken des Gerätes angeordnet sind, stört es den Gebrauchszweck des Korpus als Tisch nicht, wenn die Tischfläche durch kreuzweise verlaufende Fugen 19, 20 unterbrochen ist. Unterhalb der Fugen 19, 20 können Zubehörteile zu den auf die Tischfläche aufgestellten Geräten vorgesehen sein, die durch die Fugen 19, 20 zugänglich sind, beispielsweise kann auch die Papierzuführung zu einem auf das Korpus aufgestellten Drucker durch diese Schlitze erfolgen.

Bei der in den Figuren 4 bis 6 dargestellten Ausführungsform ist die Verstellmöglichkeit anders als bei der Ausführungsform nach den Figuren 1 bis 3 vorgesehen. Die wiederum zwei zueinander rechtwinklig verlaufenden Schenkel 22 and 23 aufweisende Eckstücke 39 weisen senkrecht verlaufende Rillen 24 und zwischen den Rillen 24 senkrecht verlaufende leistenartige Vorsprünge 25 auf, wobei die Rillen 24 den gleichen Querschnitt aufweisen können wie die Vorsprünge 25. Bei dem einen Schenkel 22 verlaufen die Rillen 24 und Vorsprünge 25 an der Innenseite des Eckstückes 39. An dem Schenkel 23 des Eckstückes 39 sind den Rillen 24 und den leistenartigen Vorsprüngen 25 entsprechende Vorsprünge 26 und Rillen 27 auf seiner Außenseite angeordnet, die mit Rillen und Vorsprüngen an der Innenseite eines Schenkels 35 des benachbarten Eckstückes zusammenarbeiten. Die Schenkel 22 und 23 erstrecken sich in der kleinstmöglichen Lage der Teile über die gesamte Breite beziehungsweise Tiefe des Korpus, desgleichen die Schenkel 28 und 29 des benachbarten Eckstückes 30, die wiederum Rillen 31 und leistenartige Vorsprünge 32 in gleicher Weise wie die Schenkel 22 und 23 des Eckstückes 39 aufweisen. In der Lage der kleinstmöglichen Tischfläche überdecken sich daher die einander benachbarten Schenkel 28 und 22 fast vollständig, wobei die senkrecht verlaufenden Vorsprünge 32 des Eckstückes 30 in die Rillen 24 des Eckstückes 39 eingreifen. In der der größtmöglichen Stell- und Tischfläche entsprechenden Stellung überdecken sich die Schenkel 22 und 28 nur wenig, diese Stellung ist in Fig. 4 dargestellt. Auch hier werden die sich überdeckenden Schenkel mit Hilfe von Schraubverbindungen 37 oder dergleichen gegeneinander gepresst, so daß eine starre Verbindung zwischen den Eckstücken 39 und 30 gewährleistet ist.

Die den Platten 10 der Ausführungsform nach den Figuren 1 bis 3 entsprechenden, in Höhe der Tischfläche angeordneten Platten 33 sind bei der Ausführungsform nach den Figuren 4 bis 6 entlang eines Schenkels einer Ecke derart angeordnet, daß sie in der der kleinsten Tischfläche des Korpus entsprechenden Lage der Eckstücke die in Figur 6 in Draufsicht gezeichnete Lage einnehmen, wobei also in der Mitte der Tischfläche eine Öffnung 34 entsteht.

Bei der Ausführungsform nach Figur 4 bis 6 können den Platten 4 der Ausführungsform nach den Figuren 1 bis 3 entsprechende Platten fehlen.

Die Beine 8 des Korpus sind, wie in Fig. 4 dargestellt aus einem Vierkantprofil gebildet, das auf der Innenseite der Eckstücke 1 beziehungsweise 39, 30 in der Ecke ein Stück weit oder bis an das obere Ende dieser Eckstücke heraufgeführt und an den Eckstücken befestigt ist.

Das Eckstück 1 kann auch außer dem an der Ecke angeordneten Bein 8 noch ein zusätzliches Bein 36 in der Nähe der Enden der Schenkel 2 bzw. 3 aufweisen, von diesen zusätzlichen Beinen 36 ist in Fig. 1 ein Bein eingezeichnet.

Die Endstücke können auch eine in dr Zeichnung in Fig. 1 angedeutete Bodenplatte 38 aufweisen.

Auch sind Ausführungsformen möglich, bei denen die Eckstücke über Lochreihen miteinander oder über eine Platte oder Leiste verbunden sind.

Auch können die Platten 4 innen im Korpus angeordnet sein. Bei einer derartigen, in den Figuren 7 und 8 dargestellten Ausführungsform der Erfindung ist in den innerhalb der Eckstücke angeordneten, den Platten 4 der Ausführungsform nach den Figuren 1 bis 3 entsprechenden Platten 40 in der Nähe ihres senkrechten Randes in einer Bohrung 41 ein dem Bolzen 13 der Ausführungsform nach den Figuren 1 bis 3 entsprechender Bolzen 42 axial verschiebbar geführt. Der dem Gleitstein 12 entsprechende, an dem Bolzen 42 befestigte Gleitstein 43 greift in waagrecht verlaufende Führungsschienen ein, die an der Innenseite von Schenkeln 45 bzw. 46 von Eckstücken 47 angeordnet sind. Vorzugsweise sind zwei oder sogar mehrere Bolzen 42 untereinander vorgesehen. Durch eine Flügelmutter 48 kann der Gleitstein 43 in den Führungsschienen 44 arretiert werden und damit dem Korpus ein Stabiler Halt gegeben werden.

## Patentansprüche

1. Möbelkorpus, insbesondere für Gerätetische, dadurch gekennzeichnet, daß er dadurch in seiner Breite und Tiefe verstellbar ist, daß er mindestens drei Eckstücke (1) aufweist, deren waagrechter Querschnitt winklig zueinander verlaufende Schenkel (2,3) aufweist, und daß zwei einander zugewandte Schenkel (2,3) benachbarter Eckstücke (1,1′) in mehreren Stellungen, die verschiedenen Abständen der Eckkanten der Eckstücke (1,1′) entsprechen, lösbar miteinander verbunden sind.

2. Korpus nach Anspruch 1, dadurch gekennzeichnet, daß die einander zugewandten Schenkel (2,3) benachbarter Eckstücke (1,1′) sich überlappen und unmittelbar miteinander verbunden sind.

3. Korpus nach Anspruch 1, dadurch gekennzeichnet, daß die Enden einander zugewandter Schenkel (2,3) in einer Ebene liegen und beide Schenkel (2,3) in einem gemeinsamen Verbindungsteil (Platten 4-7) befestigt sind.

4. Korpus nach Anspruch 3, dadurch gekennzeichnet, daß das Verbindungsteil aus einer Platte (4-7) besteht, in der die Schenkel (2,3) verschieb-und feststellbar geführt sind.

5. Korpus nach Anspruch 3 oder 4, dadurch gekennzeichnet, daß das Verbindungsteil (Platten 4-7) an der Außenfläche des Korpus angeordnet ist.

6. Korpus nach Anspruch 2, dadurch gekennzeichnet, daß von den einander zugewandten Schenkeln der eine Schenkel (22) an seiner Innenseite Vorsprünge (25) und/oder Rillen (24) aufweist und der andere Schenkel (23) an seiner Außenseite in diese Vorsprünge (25) und/oder Rillen (24) eingreifende Rillen (27) und/oder Vorsprünge (26) aufweist.

7. Korpus nach einem der vorhergehenden Ansprüche, dadurch gekennzeichnet, daß Eckstücke (1,1′) in Tischhöhe waagrecht verlaufende Platten (10,33) aufweisen.

8. Korpus nach einem der vorhergehenden Ansprüche, dadurch gekennzeichnet, daß die Eckstücke (1,1′) höhenverstellbare Beine (8) aufweisen.

9. Korpus nach einem der vorhergehenden Ansprüche, dadurch gekennzeichnet, daß die Schenkel (2,3) und/oder Platten (4-7) Aussparungen aufweisen, durch die hindurch das Innere des Korpus zugänglich ist.

10. Korpus nach einem der vorhergehenden Ansprüche, dadurch gekennzeichnet, daß mindestens eines der Eckstücke (1,1′) eine Bodenplatte (38) aufweist.

11. Korpus nach einem der vorhergehenden Ansprüche, dadurch gekennzeichnet, daß der Abstand der Eckstücke (1, 1′ bzw. 39, 30) stufenlos ein- und feststellbar ist.

12. Korpus nach Anspruch 6, dadurch gekennzeichnet, daß die Vorsprünge (25 bzw. 26) die Form von senkrecht verlaufenden Leisten aufweisen.

13. Korpus nach einem der Ansprüche 4 bis 12, dadurch gekennzeichnet, daß das Verbindungsteil (Platten 40) an der Innenfläche der Shenkel (45,46) der Eckstücke (47) angeordnet ist.

14. Korpus nach Anspruch 13, dadurch gekennzeichnet, daß an der Innenfläche der Schenkel (45,46) der Eckstücke (47) waagrecht verlaufende Führungsschienen angeordnet sind, in die an dem Verbindungsteil (Platte 40) angeordnete Befestigungsmittel feststellbar und verschiebbar eingreifen.
